# EUROPÄISCHE PATENTSCHRIFT

(11) **EP 3 224 051 B1**
(45) Veröffentlichungstag und Bekanntmachung des Hinweises auf die Patenterteilung: **25.09.2019**
(21) Anmeldenummer: 15801175.9
(22) Anmeldetag: 27.11.2015
(51) Int. Cl.: B41F 31/02

(54) **RAKELKAMMERTRÄGER**
DOCTOR BLADE CHAMBER SUPPORT
SUPPORT POUR CHAMBRE À RACLES

(30) Priorität: 27.11.2014 DE 102014224243
(43) Veröffentlichungstag der Anmeldung: 04.10.2017
(73) Patentinhaber: Windmöller & Hölscher KG, 49525 Lengerich/Westf. (DE)
(72) Erfinder: ELBERS-SCHRICHTEN, Alexander, 48429 Rheine (DE)
(86) Internationale Anmeldenummer: PCT/EP2015/077874
(87) Internationale Veröffentlichungsnummer: WO 2016/083558

(56) Entgegenhaltungen:
- EP-A2- 1 466 733
- GB-A- 2 278 315

## Beschreibung

Die Erfindung betrifft einen Rakelkammerträger einer Druckmaschine zum Befestigen einer Rakelkammer, die in einer Druckbetriebsposition mit einer Dosierwalze zusammenwirkt, und ein entsprechendes Verfahren zum Befestigen einer Rakelkammer an einem Rakelkammerträger.

Im Bereich des Flexodrucks sind grundsätzlich verschiedene Dosierwerke bzw. Farbwerkstypen bekannt, von denen das Rakelkammersystem einen Farbwerkstyp darstellt.

Das ursprüngliche System ist das Tauchwalzenfarbwerk (3-Walzen-Farbwerk), das beispielsweise aus der DE 29 42 521 C2 bekannt ist. Die Farbdosierung erfolgt über das Abquetschen der überflüssigen Farbe in dem Walzenspalt zwischen Tauchwalze und Rasterwalze.

Mit der zunehmenden Bedeutung des Rasterdrucks wurden allerdings immer höhere Anforderungen an die Druckqualität gestellt, die sich durch das vorgenannte Tauchwalzenfarbwerk nicht erfüllen lassen. Als weiterer Farbwerkstyp hat sich daher vor allem das Rakelkammersystem etabliert, das den Vorteil einer sehr gut dosierbaren Farbübertragung bei gleichzeitig beliebiger Wiederholbarkeit bietet. Beim Rakelkammersystem unterscheidet man wiederum zwischen dem offenen und dem geschlossenen System, wobei sich das geschlossene System inzwischen weitestgehend durchgesetzt hat, da hiermit auch eine automatische Reinigung der Rasterwalzen und aller farbführenden Teile und damit schnelle und automatisierbare Auftrags- und Farbwechsel möglich ist.

Ein geschlossenes Rakelkammersystem nach dem Stand der Technik ist beispielsweise aus der EP1 302 315 B1 bekannt. Ein verbleibendes Problem eines derartigen Rakelkammersystems ist allerdings die Tatsache, dass zur Gewährleistung der Dichtigkeit verschiedene Maßnahmen ergriffen müssen, die einen ständigen und nicht zu vernachlässigen Wartungsaufwand nach sich ziehen. So müssen beispielsweise die in der EP1 302 315 B1 erwähnten stirnseitigen Dichtungen regelmäßig ausgetauscht und erneuert werden, um die Dichtigkeit des geschlossenen Rakelkammersystems sicherzustellen.

Die Durchführung von Wartungsarbeiten an einem geschlossenen Rakelkammersystem wird wiederum dadurch beeinträchtigt, dass die Rakelkammer innerhalb der Druckmaschine nur schwer zugänglich ist. So kommt das geschlossene Rakelkammersystem gemäß der EP1 302 315 B1 in der Regel in einer Zentralzylinderdruckmaschine zum Einsatz, wie diese beispielsweise aus der WO 2009/144016 A1 bekannt ist. Dies bedeutet, dass typischerweise 8 geschlossene Rakelkammersysteme um den Zentralzylinder herum angeordnet sind. Da der Zentralzylinder ein empfindliches Herzstück in jeder Zentralzylinderdruckmaschine bildet, dürfen in dessen Nähe Wartungsarbeiten an den Rakelkammersystemen nur mit äußerster Vorsicht und nur von geschultem Fachpersonal durchgeführt werden. Auch dieser Aspekt erhöht die Kosten für jegliche Wartungsarbeiten an den Rakelkammersystemen

Ferner offenbart die EP1 466 733 A2 einen Rakelkammerträger einer Druckmaschine mit sämtlichen Merkmalen des Oberbegriffs des Anspruchs 1.

Aufgabe der Erfindung ist es daher, den Wartungsaufwand der insbesondere aus dem Flexodruckbereich bekannten Farbwerke zu reduzieren.

Diese Aufgabe wird durch die Merkmale des Patentanspruchs 1 und des Patentanspruchs 6 gelöst.

Vorteilhafte Weiterbildungen der vorliegenden Erfindung sind Gegenstand der abhängigen Patentansprüche.

Der erfindungsgemäße Rakelkammerträger ist zum zum Befestigen einer Rakelkammer ausgelegt, die während des Druckbetriebs in einer Druckbetriebsposition mit einer Dosierwalze zusammenwirkt, wobei am Rakelkammerträger Befestigungsmittel vorgesehen sind, die die Rakelkammer formschlüssig am Rakelkammerträger mit Ausnahme eines Freiheitsgrades halten, und wobei der eine Freiheitsgrad zumindest während der Montage in Richtung des Schwerkraftvektors ausgerichtet ist und mit einer schaltbaren und umkehrbaren magnetischen Kraft derart beaufschlagbar ist, dass die magnetische Kraft die Rakelkammer während der Montage gegenüber dem Rakelkammerträger auf Abstand hält und während des Druckbetriebs am Rakelkammerträger fixiert.

Bei dem erfindungsgemäßen Verfahren handelt es sich um ein Verfahren zum Befestigen einer Rakelkammer an einem Rakelkammerträger einer Druckmaschine, wobei die Rakelkammer während des Druckbetriebs in einer Druckbetriebsposition mit einer Dosierwalze zusammenwirkt und wobei am Rakelkammerträger Befestigungsmittel vorgesehen sind, die die Rakelkammer formschlüssig am Rakelkammerträger mit Ausnahme eines Freiheitsgrades halten, bei dem der eine Freiheitsgrad zumindest während der Montage in Richtung des Schwerkraftvektors ausgerichtet wird und mit einer schaltbaren und umkehrbaren magnetischen Kraft derart beaufschlagbar wird, dass die magnetische Kraft die Rakelkammer während der Montage gegenüber dem Rakelkammerträger auf Abstand hält und während des Druckbetriebs am Rakelkammerträger fixiert.

Ein wesentlicher Vorteil der Erfindung besteht darin, dass sich die Montage einer Rakelkammer vereinfacht und somit der Wartungsaufwand insbesondere an einer Flexodruckmaschine reduziert werden kann. Dies wird dadurch erreicht, dass die magnetische Kraft schaltbar ist. In der Regel ist der Rakelkammerträger während der Montage derart ausgerichtet, dass die Rakelkammer in Richtung des Schwerkraftvektors auf den Rakelkammerträger aufgesetzt wird. Es ist daher besonders vorteilhaft, wenn die magnetische Kraft zunächst entgegengesetzt zur Montagerichtung geschaltet wird. Dies bewirkt nämlich, dass die Rakelkammer schonend und beschädigungsfrei auf den Rakelkammerträger aufgesetzt werden kann. Wenn die magnetische Kraft groß genug ausgelegt ist, dann bewirkt dies, dass die aufgesetzte Rakelkammer auf dem Rakelkammerträger in einem gewissen Abstand "schwebt" und nur durch entsprechende Führungen in der Ebene senkrecht zum Schwerkraftvektor gehalten wird. Durch den besagten Abstand kann außerdem verhindert werden, dass sich der Monteur beim Aufsetzen der Rakelkammer auf den Rakelkammerträger die Finger klemmt.

Insbesondere wird also die Montage dadurch sicherer gestaltet, indem die magnetische Kraft während der Montage entgegengesetzt geschaltet wird. Hierdurch wird verhindert, dass sich der Monteur beim Aufsetzen der Rakelkammer auf den Rakelkammerträger verletzt oder seine Finger verklemmt werden.

Weiterhin sind erfindungsgemäß am Rakelkammerträger Befestigungsmittel vorgesehen sind, die die Rakelkammer formschlüssig am Rakelkammerträger mit Ausnahme eines Freiheitsgrades halten. In diesem Zusammenhang wird die Tatsache ausgenutzt, dass die Rakelkammer in der Druckbetriebsposition zwischen Rakelkammerträger und der Dosierwalze eingeklemmt ist. Hierzu wird der Rakelkammerträger nach der Montage der Rakelkammer von einer Montageposition in die Druckbetriebsposition verschwenkt. In der Druckbetriebsposition kann der besagte eine Freiheitsgrad nun zweckmäßigerweise in Richtung der Dosierwalze ausgerichtet sein, sodass die magnetische Haltekraft von der Klemmkraft unterstützt wird, die in der Druckbetriebsposition zwischen der Dosierwalze und dem Rakelkammerträger wirkt.

Nach einer weiteren bevorzugten Ausführungsform ist vorgesehen, dass an dem Rakelkammerträger Stutzen vorgesehen sind, mit denen in der Druckbetriebsposition ein dichtender Anschluss an den maschinenseitigen Farbkreislauf herstellbar ist. Besonders vorzugsweise werden die vorgenannten Befestigungsmittel durch die Stutzen gebildet. Hierdurch kann der Wartungsaufwand nochmals reduziert werden, da mit dem Fixieren der Rakelkammer am Rakelkammerträger gleichzeitig der Anschluss an den Farbkreislauf erfolgt.

Nach einer weiteren bevorzugten Ausführungsform wird die magnetische Kraft durch Permanentmagnete aufgebracht. Grundsätzlich ist es jedoch auch möglich, dass die magnetische Kraft durch Elektromagnete aufgebracht wird. Allerdings müssen in diesem Fall die besonderen Vorschriften hinsichtlich des Explosionsschutzes beachtet werden.

Weitere Einzelheiten und Vorteile der Erfindung werden anhand der beigefügten Zeichnungen beschrieben:
- Fig. 1: zeigt eine schematische Seitenansicht einer Rakelkammer in Druckbetriebsposition, die an einer Rasterwalze einer Flexodruckmaschine angestellt ist.
- Fig. 2: zeigt eine perspektivische Seitenansicht einer Rakelkammer in Druckbetriebsposition mit dem dazugehörigen Rakelkammerträger.
- Fig. 3: zeigt eine perspektivische Seitenansicht einer Rakelkammer in Montageposition mit dem dazugehörigen Rakelkammerträger.

Fig. 1 zeigt eine schematische Seitenansicht einer Rakelkammer 101 in Druckbetriebsposition, die an einer Rasterwalze 102 einer Flexodruckmaschine angestellt ist. Die Rasterwalze 102 dreht sich im Betrieb in Richtung des Pfeils 103 und nimmt in der Farbkammer 104 Farbe auf. Die Farbkammer 104 wird wiederum durch die Rasterwalze 102, das Schließrakel 105, das Arbeitsrakel 106 sowie stirnseitig jeweils durch eine Dichtung 107 begrenzt. Das Schließrakel 105 und das Arbeitsrakel 106 sind durch die Halteschienen 108 und 109 auf der Rakelkammer 101 befestigt.

Fig. 2 zeigt eine perspektivische Seitenansicht einer Rakelkammer 201 in Druckbetriebsposition mit dem dazugehörigen Rakelkammerträger 202. Im Betrieb ist die Rakelkammer 201 direkt auf dem Rakelkammerträger 202 fixiert - aus Darstellungsgründen sind allerdings beide Teile zum Betrachter hin aufgeklappt, damit die Fixierung zwischen beiden Teilen erkennbar ist. Aus Darstellungsgründen ist der Rakelkammerträger 202 außerdem als einfacher Quader dargestellt. Ohne Beschränkung der Erfindung ist es dem Fachmann hier bekannt, dass der Rakelkammerträger 202 beliebig andere Formen annehmen kann, die von den jeweiligen konstruktiven Gegebenheiten der betreffenden Druckmaschine abhängen.

Der Rakelkammerträger 202 weist vier Stutzen 203, 204, 205 und 206 sowie zwei Permanentmagnete 207 und 208 auf. In entsprechender Weise weist die Rakelkammer 201 vier Öffnungen 209, 210, 211 und 212 sowie zwei Flächen 213 und 214 aus magnetischem Material auf. Beim Zusammenfügen der beiden Teile greifen die Stutzen 203, 204, 205 und 206 in die Öffnungen 209, 210, 211 und 212, sodass zwischen der Rakelkammer 201 und dem Rakelkammerträger 202 nur noch ein Freiheitsgrad verbleibt. Sobald die beiden Teile dann weiter zusammengefügt werden, beginnt die magnetische Kraft der beiden Permanentmagnete 207 und 208 zu wirken, wodurch die Rakelkammer 201 sicher am Rakelkammerträger 202 fixiert wird. Die vier Stutzen 203, 204, 205 und 206 sind maschinenseitig mit dem Farbkreislauf der Druckmaschine verbunden, sodass mit der Fixierung zwischen der Rakelkammer 201 und dem Rakelkammerträger 202 gleichzeitig auch ein dichtender Anschluss an den Farbkreislauf hergestellt worden ist.

Fig. 3 zeigt eine perspektivische Seitenansicht einer Rakelkammer 301 in Montageposition mit dem dazugehörigen Rakelkammerträger 302. Bei der Montage wird die Rakelkammer 301 in Richtung des Schwerkraftvektors 313 auf den Rakelkammerträger 302 aufgesetzt, sodass die Stutzen 303, 304, 305 und 306 analog zu dem Ausführungsbeispiel gemäß Fig. 2 in die hier nicht sichtbaren Öffnungen der Rakelkammer 301 eingreifen.

Als Variante zu dem Ausführungsbeispiel gemäß Fig. 2 weist der Rakelkammerträger allerdings nunmehr schaltbare Elektromagnete 307 und 308 auf. Außerdem weist die Rakelkammer 301 an den entsprechenden Stellen (hier wiederum nicht sichtbar) zwei Permanentmagnete auf. Während der Montage sind die Elektromagnete 307 und 308 zunächst auf "Abstoßung" geschaltet, sodass die aufgesetzte Rakelkammer 301 in einem gewissen Abstand über dem Rakelkammerträger 302 schwebt, sobald die Stutzen 303, 304, 305 und 306 in die entsprechenden Öffnungen eingegriffen haben. In einem nächsten Schritt schaltet der Monteur die Elektromagnete 307 und 308 nunmehr auf "Anziehung", sodass die Rakelkammer 301 am Rakelkammerträger 302 durch die magnetische Kraft sicher fixiert wird.

## Patentansprüche

1. Rakelkammerträger (202, 302) einer Druckmaschine zum Befestigen einer Rakelkammer (101, 201, 301), die in einer Druckbetriebsposition mit einer Dosierwalze (102) zusammenwirkt,
wobei am Rakelkammerträger (202, 302) Befestigungsmittel vorgesehen sind, die die Rakelkammer (101, 201, 301) formschlüssig am Rakelkammerträger (202, 302) mit Ausnahme eines Freiheitsgrades halten, **dadurch gekennzeichnet dass** der eine Freiheitsgrad zumindest während der Montage in Richtung des Schwerkraftvektors ausgerichtet ist und mit einer schaltbaren und umkehrbaren magnetischen Kraft derart beaufschlagbar ist, dass die magnetische Kraft die Rakelkammer (101, 201, 301) wahlweise gegenüber dem Rakelkammerträger (202, 302) auf Abstand hält oder am Rakelkammerträger (202, 302) fixiert.

2. Rakelkammerträger (202, 302) nach Anspruch 1, wobei an dem Rakelkammerträger (202, 302) Stutzen vorgesehen sind, mit denen in der Druckbetriebsposition ein dichtender Anschluss an einen maschinenseitigen Farbkreislauf herstellbar ist.

3. Rakelkammerträger (202, 302) nach Anspruch 2, wobei die Befestigungsmittel durch die Stutzen gebildet werden.

4. Rakelkammerträger (202, 302) nach einem der Ansprüche 1 - 3, wobei die magnetische Kraft durch Permanentmagnete aufgebracht wird.

5. Rakelkammerträger (202, 302) nach einem der Ansprüche 1 - 3, wobei die magnetische Kraft durch Elektromagnete aufgebracht wird.

6. Verfahren zum Befestigen einer Rakelkammer (101, 201, 301) an einem Rakelkammerträger (202, 302) einer Druckmaschine, wobei die Rakelkammer (101, 201, 301) in einer Druckbetriebsposition mit einer Dosierwalze zusammenwirkt und wobei am Rakelkammerträger (202, 302) Befestigungsmittel vorgesehen sind, die die Rakelkammer (101, 201, 301) formschlüssig am Rakelkammerträger (202, 302) mit Ausnahme eines Freiheitsgrades halten,
**dadurch gekennzeichnet dass** der eine Freiheitsgrad zumindest während der Montage in Richtung des Schwerkraftvektors ausgerichtet wird und mit einer schaltbaren und umkehrbaren magnetischen Kraft derart beaufschlagt wird, dass die magnetische Kraft die Rakelkammer (101, 201, 301) wahlweise gegenüber dem Rakelkammerträger (202, 302) auf Abstand hält oder am Rakelkammerträger (202, 302) fixiert.

7. Verfahren nach Anspruch 6, wobei an dem Rakelkammerträger (202, 302) Stutzen vorgesehen sind, mit denen in der Druckbetriebsposition ein dichtender Anschluss an einen maschinenseitigen Farbkreislauf hergestellt wird.

8. Verfahren nach Anspruch 7, wobei die Befestigungsmittel durch die Stutzen gebildet werden.

9. Verfahren nach einem der Ansprüche 6 - 8, wobei die magnetische Kraft durch Permanentmagnete aufgebracht wird.

10. Verfahren nach einem der Ansprüche 6 - 8, wobei die magnetische Kraft durch Elektromagnete aufgebracht wird.

## Claims

1. A doctor blade chamber support (202, 302) of a printing press for fastening a doctor blade chamber (101, 201, 301) which, in a printing position, cooperates with a dosing roll (102),
wherein fastening means are provided on the doctor blade chamber support (202, 302), which hold the doctor blade chamber (101, 201, 301) in a positive-locking manner on the doctor blade chamber support (202, 302) except for one degree of freedom, **characterized in that**
the one degree of freedom is aligned at least during the mounting in the direction of the gravity vector and can be acted upon with a switchable and reversible magnetic force in such a manner that the magnetic force holds the doctor blade chamber (101, 201, 301) optionally at a distance from the doctor blade chamber support (202, 302) or fixes it on the doctor blade chamber support (202, 302).

2. The doctor blade chamber support (202, 302) according to Claim 1, wherein connecting pieces are provided on the doctor blade chamber support (202, 302), with which in the printing operation position a sealing connection to a color cycle on the machine side can be established.

3. The doctor blade chamber support (202, 302) according to Claim 2, wherein the fastening means are formed by the connecting pieces.

4. The doctor blade chamber support (202, 302) according to any one of Claims 1 - 3, wherein the magnetic force is applied by permanent magnets.

5. The doctor blade chamber support (202, 302) according to any one of Claims 1 - 3, wherein the magnetic force is applied by electromagnets.

6. A method for fastening a doctor blade chamber (101, 201, 301) to a doctor blade chamber support (202, 302) of a printing press, wherein the doctor blade chamber (101, 201, 301) in a printing operation position cooperates with a dosing roll and wherein fastening means are provided on the doctor blade chamber support (202, 302), which hold the doctor blade chamber (101, 201, 301) in a positive-locking manner on the doctor blade chamber support (202, 302) except for one degree of freedom, **characterized in that** the one degree of freedom is aligned at least during the mounting in the direction of the gravity vector and is acted upon with a switchable and reversible magnetic force in such a manner that the magnetic force holds the doctor blade chamber (101, 201, 301) optionally at a distance from the doctor blade chamber support (202, 302) or fixes it on the doctor blade chamber support (202, 302).

7. The method according to Claim 6, wherein connecting pieces are provided on the doctor blade chamber support (202, 302), with which in the printing operation position a sealing connection to a color cycle on the machine side can be established.

8. The method according to Claim 7, wherein the fastening means are formed by the connecting pieces.

9. The method according to any one of Claims 6 - 8, wherein the magnetic force is applied by permanent magnets.

10. The method according to any one of claims 6 - 8, wherein the magnetic force is applied by electromagnets.

## Revendications

1. Support pour chambre à racles (202, 302) d'une presse d'impression, destiné à la fixation d'une chambre à racles (101, 201, 301) qui coopère avec un rouleau doseur (102) dans une position d'impression,
dans lequel des moyens de fixation sont prévus sur le support pour chambre à racles (202, 302), lesquels, à l'exception d'un degré de liberté, maintiennent la chambre à racles (101, 201, 301) par liaison de forme sur le support pour chambre à racles (202, 302), **caractérisé en ce que**
ce degré de liberté est, au moins pendant le montage, orienté en direction du vecteur de gravité et peut être exposé à une force magnétique commutable et réversible de telle sorte que la force magnétique au choix maintient la chambre à racles (101, 201, 301) à distance du support pour chambre à racles (202, 302) ou la fixe sur le support pour chambre à racles (202, 302) .

2. Support pour chambre à racles (202, 302) selon la revendication 1, dans lequel il est prévu sur le support pour chambre à racles (202, 302) des tubulures avec lesquelles, dans la position d'impression, un raccordement étanche à un circuit d'encre côté machine peut être réalisé.

3. Support pour chambre à racles (202, 302) selon la revendication 2, dans lequel les moyens de fixation sont formés par les tubulures.

4. Support pour chambre à racles (202, 302) selon l'une des revendications 1 à 3, dans lequel la force magnétique est appliquée par des aimants permanents.

5. Support pour chambre à racles (202, 302) selon l'une des revendications 1 à 3, dans lequel la force magnétique est appliquée par des électroaimants.

6. Procédé de fixation d'une chambre à racles (101, 201, 301) sur un support pour chambre à racles (202, 302) d'une presse d'impression, dans lequel, dans une position d'impression, la chambre à racles (101, 201, 301) coopère avec un rouleau doseur, et dans lequel des moyens de fixation sont prévus sur le support pour chambre à racles (202, 302), lesquels maintiennent, à l'exception d'un degré de liberté, la chambre à racles (101, 201, 301) par liaison de forme sur le support pour chambre à racles (202, 302),
**caractérisé en ce que** ce degré de liberté est, au moins pendant le montage, orienté en direction du vecteur de gravité et peut être exposé à une force magnétique commutable et réversible de telle sorte que la force magnétique au choix maintient la chambre à racles (101, 201, 301) à distance du support pour chambre à racles (202, 302) ou la fixe sur le support pour chambre à racles (202, 302).

7. Procédé selon la revendication 6, dans lequel il est prévu des tubulures sur le support pour chambre à racles (202, 302) avec lesquelles, dans la position d'impression, un raccordement étanche à un circuit d'encre côté machine peut être réalisé.

8. Procédé selon la revendication 7, dans lequel les moyens de fixation sont formés par les tubulures.

9. Procédé selon l'une des revendications 6 à 8, dans lequel la force magnétique est appliquée par des aimants permanents.

10. Procédé l'une des revendications 6 à 8, dans lequel la force magnétique est appliquée par des électroaimants.
